# EUROPÄISCHE PATENTSCHRIFT

(11) **EP 0 411 516 B1**
(45) Veröffentlichungstag und Bekanntmachung des Hinweises auf die Patenterteilung: **23.12.1992**
(21) Anmeldenummer: 90114535.9
(22) Anmeldetag: 28.07.1990
(51) Int. Cl.: B21B 13/14, B21B 29/00

(54) **Vier- oder Sechs-Walzengerüst mit seitlich abgestützten Arbeitswalzen**
Four- or six-rolling mill with laterally supported workrolls
Cage à quatre ou six cylindres avec cylindres de travail butés latéralement

(30) Priorität: 01.08.1989 DE 3925408
(43) Veröffentlichungstag der Anmeldung: 06.02.1991
(73) Patentinhaber: SUNDWIGER EISENHÜTTE MASCHINENFABRIK GmbH & CO., D-58675 Hemer (DE)
(72) Erfinder: Kummerhoff, Gerhard, D-5870 Hemer (DE)
(74) Vertreter: Cohausz & Florack Patentanwälte

(56) Entgegenhaltungen:
- DE-A- 1 602 219
- GB-A- 1 329 971
- GB-A- 1 488 796
- US-A- 4 531 394

## Beschreibung

Die Erfindung bezieht sich auf ein Vier- oder Sechs-Walzengerüst mit seitlich abgestützten Arbeitswalzen, wobei jede Abstützung eine radial nicht gelagerte, an der zugeordneten Arbeitswalze anliegende, seitliche Zwischenwalze und zwei radial gelagerte Stützrollen aufweist.

Bei Walzgerüsten dieser Art sind die Arbeitswalzen, die Stützwalzen und gegebenenfalls die Zwischenwalzen entweder in einer gemeinsamen vertikalen Ebene angeordnet, wobei dann auf beiden Seiten der Arbeitswalzen Abstützungen vorgesehen sind, oder die Arbeitswalzen und gegebenenfalls die Zwischenwalzen sind gegenüber der von den Achsen der Stützwalzen bestimmten vertikalen Ebene seitlich versetzt, wobei dann eine einseitige Abstützung der Arbeitswalzen und gegebenenfalls der Zwischenwalzen genügt. Der Grund für den Einsatz der Abstützungen besteht darin, ein unkontrolliertes horizontales Biegen der Arbeitswalzen zu vermeiden. Insbesondere ist die seitliche Abstützung bei Arbeitswalzen notwendig, deren Verhältnis zwischen dem Durchmesser der Arbeitswalze und deren Nutzlänge 1 : 4 übersteigt. Mit den Abstützungen lassen sich allerdings auch die Arbeitswalzen kontrolliert horizontal biegen , um Einfluß auf den zu walzenden Bandquerschnitt zu nehmen.

Die Abstützungen bestehen in der Regel jeweils aus einer verhältnismäßig dicken, an der zugehörigen Arbeitswalze anliegenden seitlichen Zwischenwalze und zwei radial gelagerten Stützrollen, an denen die radial nicht gelagerte seitliche Zwischenwalze abgestützt ist (GB-PS 1 488 796; GB-PS 1 329 971). Die Stützrollen können jeweils aus einer durchgehenden Rolle oder aus in einer Reihe angeordneten kürzeren Rollen bestehen. Der Grund für die Ausbildung der Abstützung in Form einer verhältnismäßig dicken seitlichen Zwischenwalze und von zwei diese abstützenden Stützrollen besteht darin, daß der Raum, in dem diese Abstützung unterzubringen ist, insbesondere dann beengt ist, wenn das Durchmesserverhältnis zwischen der Arbeitswalze und der senkrecht benachbarten Zwischen- oder Stützwalze klein ist, zum Beispiel nur 1 : 3 beträgt. In diesem Fall entsteht ein keilförmiger Raum, der einerseits durch das zu walzende Band und andererseits durch die Mäntel der Arbeitswalze und Zwischenwalze bzw. Stützwalze begrenzt ist. Unter diesen Bedingungen lassen sich die erforderlichen seitlichen Abstützkräfte nur beim Einsatz verhältnismäßig dicker seitlicher Zwischenwalzen aufbringen, weil nur dann genügend Raum zur Verfügung steht, um entsprechend groß dimensionierte Stützrollen unterzubringen, die die erforderlichen Abstützkräfte aufnehmen können. Seitliche Abstützungen mit verhältnismäßig dicken seitlichen Zwischenwalzen mit einem entsprechend großen Massenträgheitsmoment wirken sich aber ungünstig aus, da die Übertragung der Drehbewegung von der Arbeitswalze ausgeht und es deshalb in der Beschleunigungsphase zu einem Schlupf zwischen den Walzen kommen kann. Dadurch können Oberflächenschäden entstehen, die sich auf das Walzgut übertragen.

Im übrigen kann bei großen seitlichen Kräften der keilförmige Raum für die Unterbringung der seitlichen Abstützung wegen der verhältnismäßig groß zu dimensionierenden Abstützrollen zu klein sein.

Der Erfindung liegt die Aufgabe zugrunde, bei einem Mehrwalzengerüst die seitlichen Abstützungen der Arbeitswalzen dahingehend zu verbessern, daß die Stützfähigkeit der Abstützung verbessert ist und die Gefahr des Schlupfes zwischen den sich drehenden Teilen der seitlichen Zwischenwalze vermindert ist.

Diese Aufgabe wird erfindungsgemäß bei dem Mehrwalzengerüst der eingangs genannten Art dadurch gelöst, daß die Abstützung eine weitere seitliche Zwischenwalze aufweist und daß die eine seitliche Zwischenwalze an einer der beiden Stützrollen und der weiteren seitlichen Zwischenwalze abgestützt ist, die an der anderen Stützrolle und bei einem Vierwalzengerüst an deren Stützwalze und bei einem Sechswalzengerüst an deren Zwischenwalze abgestützt ist.

Aufgrund des Einsatzes der weiteren seitlichen Zwischenwalze und deren besonderer Abstützung wird erreicht, daß bei verhältnismäßig kleinem Durchmesser der Zwischenwalzen genügend Freiraum für die Unterbringung entsprechend groß dimensionierter Stützrollen verbleibt, wobei die Stützrollen eigens über die jeweilige Zwischenwalze angetrieben werden. Dadurch wird die Funktions- und Stützfähigkeit der Abstützung verbessert. Die Gefahr des Schlupfes zwischen der Arbeitswalze und der unmittelbar an ihr anliegenden seitlichen Zwischenwalze wird vermindert, weil zum einen die Zwischenwalze ein geringeres Massenträgheitsmoment hat und zum anderen auf die Zwischenwalze über die weitere Zwischenwalze von der Stützwalze bzw. Zwischenwalze des Walzgerüstes ein zusätzliches Drehmoment übertragen wird. Schließlich ergibt sich auch für die die Arbeitswalze unmittelbar abstützende Walze des Walzgerüstes über die weitere Zwischenwalze eine seitliche Abstützung. Dies ist besonders bei einem Sechswalzengerüst von Vorteil, bei dem die Zwischenwalze einen verhältnismäßig kleinen Durchmesser hat.

Im folgenden wird die Erfindung anhand einer ein Ausführungsbeispiel schematisch darstellenden Zeichnung näher erläutert.

In einem Walzenständer 1 eines Sechswalzengerüstes sind zwei Stützwalzen 2, zwei Zwischenwalzen 3 und zwei Arbeitswalzen 4 gelagert. Jeder Arbeitswalze 4 ist auf jeder Seite eine seitliche Abstützung zugeordnet.

Jede Abstützung weist zwei Stützrollen 6,8 auf, die jeweils aus einer durchgehenden Rolle oder aus Rollenabschnitten bestehen können. Die beiden Stützrollen 6,8 sind radial in einer Stützrollenaufhängung 9 gelagert. Die Stützrollenaufhängung 9 ist mittels eines einstellbaren Abstützelementes 10 in Richtung auf die Arbeitswalze 4 einstellbar.

Jede Abstützung weist ferner zwei seitliche Zwischenwalzen 5,7 auf, die im Durchmesser wesentlich kleiner als die Arbeitswalze 4 und die Stützrollen 6,8 sind. Diese Zwischenwalzen 5,7 sind radial nicht gelagert. Die erste seitliche Zwischenwalze 5 stützt die Arbeitswalze 4 seitlich ab. Sie ist ihrerseits an der ersten Stützrolle 6 und an der zweiten seitlichen Zwischenwalze 7 abgestützt. Die zweite seitliche Zwischenwalze 7 ist ihrerseits an der zweiten Stützrolle 8 und an der benachbarten Zwischenwalze 3 des Walzgerüstes abgestützt.

Bei dieser Ausführung ist es möglich, die die Zwischenwalze 7 abstützende erste seitliche Zwischenwalze 5 trotz der beengten Verhältnisse in dem keilförmig von dem zu walzendenden Band 11 und den Walzen 3,4 des Walzgerüstes begrenzten Raum wirksam abzustützen, weil die erste seitliche Zwischenwalze 5 zum einen an der verhältnismäßig groß dimensionierten ersten Stützrolle 6 und zum anderen an der im Durchmesser kleinen zweiten seitlichen Zwischenwalze 7 abgestützt wird, die ihrerseits aber an der verhältnismäßig groß abgestützten zweiten Stützrolle 8 und der Zwischenwalze 3 des Walzgerüstes abgestützt ist. Neben diesem Vorteil wird mit der erfindungsgemäßen Konstruktion außerdem erreicht, daß von der Zwischenwalze 3 des Walzgerüstes über die zweite seitliche Zwischenwalze 7 ein Drehmoment auf die erste seitliche Zwischenwalze 5 übertragen wird, so daß nicht länger auf diese Zwischenwalze 5 nur über deren Abstützstelle an der Arbeitswalze 4 ein Drehmoment übertragen wird. Die Gefahr des Schlupfes, insbesondere beim Beschleunigen des Walzgerüstes, ist dadurch erheblich vermindert.

## Patentansprüche

1. Vier- oder Sechs-Walzengerüst mit seitlich abgestützten Arbeitswalzen (4), wobei jede Abstützung eine radial nicht gelagerte, an der zugeordneten Arbeitswalze (4) anliegende erste seitliche Zwischenwalze (5) und zwei radial gelagerte Stützrollen (6,8) aufweist,
**dadurch gekennzeichnet,** daß die Abstützung eine weitere seitliche Zwischenwalze (7) aufweist und daß die erste seitliche Zwischenwalze (5) an einer der beiden Stützrollen (6) und der weiteren seitlichen Zwischenwalze (7) abgestützt ist, die an der anderen Stützrolle (8) und bei einem Vierwalzengerüst an deren Stützwalze und bei einem Sechswalzengerüst an deren Zwischenwalze (3) abgestützt ist.

## Claims

1. Four-or six-high roll stand having laterally supported working rolls (4), each support having a radially unmounted lateral intermediate roll (5) resting against the associated working roll (4), and two radially mounted supporting rollers (6, 8), characterized in that the support has a further lateral intermediate roll (7) and in that the first lateral intermediate roll (5) is supported against one of the two supporting rollers (6) and the further lateral intermediate roll (7), which is supported against the other supporting roller (8) and, in the case of a four-high roll stand, against the supporting roll of the said supporting roller and, in the case of a six-high roll stand, against the intermediate roll (3) of the said supporting roller.

## Revendications

1. Cage à quatre ou six cylindres avec cylindres de travail (4) en appui latéral, chaque appui présentant un premier cylindre intermédiaire latéral (5) non monté sur paliers radialement adjacent au cylindre de travail (4) adjoint et deux rouleaux de support (6, 8) montés sur paliers radialement,
caractérisé en ce que l'appui présente un autre cylindre intermédiaire latéral (7) et que le premier cylindre intermédiaire latéral (5) est appuyé sur l'un des deux rouleaux de support (6) et l'autre cylindre intermédiaire latéral (7) qui est appuyé sur l'autre rouleau de support (8) et, dans le cas d'une cage à quatre cylindres, à son cylindre de support et, dans le cas d'une cage à six cylindres, à son cylindre intermédiaire (3).
